# EUROPÄISCHE PATENTSCHRIFT

(11) **EP 0 340 619 B1**
(45) Veröffentlichungstag und Bekanntmachung des Hinweises auf die Patenterteilung: **03.08.1994**
(21) Anmeldenummer: 89107563.2
(22) Anmeldetag: 26.04.1989
(51) Int. Cl.: B21D 31/04

(54) **Vorrichtung zur Herstellung von Streckmetall**
Apparatus for making expanded sheet metal
Dispositif de fabrication de métal étiré

(30) Priorität: 28.04.1988 DE 3814448
(43) Veröffentlichungstag der Anmeldung: 08.11.1989
(73) Patentinhaber: Späth, Max Michael, Dr., D-83700 Rottach-Egern (DE)
(72) Erfinder: Späth, Max Michael, Dr., D-83700 Rottach-Egern (DE)
(74) Vertreter: Vogeser, Werner, Dipl.-Ing.

(56) Entgegenhaltungen:
- DE-A- 3 504 136
- GB-A- 2 034 610
- GB-A- 2 120 138
- US-A- 3 162 942
- US-A- 3 276 096
- US-A- 4 305 187

## Beschreibung

Obwohl Streckmaterial mit dieser Vorrichtung aus allen dünnschichtigen Materialien, wie Kunststoff, Papier, Holz und Metall hergestellt werden kann, soll im folgenden beispielhaft die Umarbeitung von Metallfolien zu dem allgemein bekannten Streckmetall betrachtet werden.

Unter Streckmetall sind dünne Metallbänder bzw. Metallfolien zu verstehen, die zunächst mit einer Vielzahl von unterbrochenen Einschnitten versehen werden, um anschließend quer zur Längsrichtung dieser Einschnitte gestreckt, also gedehnt, zu werden, was zur Folge hat, daß die vorher zwischen den Einschnitten liegenden Metallstreifen zu einem Gitterwerk gestreckt werden. Liegt dieses Gitterwerk in der gleichen Ebene wie die Metallfolie zuvor im Ausgangszustand, so ist dieses Gitter breiter und kürzer als die Folie der Ausgangssituation, bezogen auf die Richtung der Einschnitte in der Folie als Längsrichtung. Ferner liegen Metallstreifen, die die Stege des Gitterwerkes bilden, quer zur Ebene des Gitterwerkes, so daß bei Aufsicht auf das Gitterwerk die Stege jeweils nur in der Dicke der ursprünglichen Metallfolie erscheinen. Die ursprünglichen Längseinschnitte werden bei der Umformung in ein Gitterwerk in meist wabenartige oder rautenförmige Hohlräume des Gitterwerkes umgewandelt.

Derartiges Streckmetall wird für die unterschiedlichsten Einsatzzwecke benötigt. Wird Streckmetall beispielsweise als explosionsverhindernde Hülle von offenen Flammen benötigt, so ist die Herstellung aus Metallfolien ausreichen, die nur wenige Hundertstel mm dick sind. Bei Verwendung nichtmetallischen Grundmaterials kann das Streckmaterial als Filter, Verpackungsmaterial, Trägerschicht im Bauwesen und vieles andere verwendet werden. Andererseits kann auf die selbe Art und Weise aus Blechen von bis zu mehreren mm Dicke ein sehr stabiles Streckmetall hergestellt werden, welches beispielsweise als Lauffläche im Gerüstbau, als Fußabtritt oder dergl. Verwendung finden kann. Selbstverständlich sind auch viele weitere Verwendungen, beispielsweise als Siebe, Schälmesser und anderes denkbar.

Zur Herstellung solcher Streckmetalle sind daher Maschinen notwendig, die zunächst in dünne Metalle, also Metallfolien, eine Vielzahl von definierten Einschnitten einbringen, die alle die gleiche Längsrichtung aufweisen, und anschließend diese Metallfolien quer zur Längsrichtung der Einschnitte auseinanderziehen, wodurch dieses Metall breiter, jedoch auch kürzer wird und die Gestalt eines wabenartigen Gitters annimmt.

Da kontinuierliche Herstellungsverfahren meist wirtschaftlicher sind als diskontinuierlich ablaufende Verfahren, wurde bereits sehr früh dazu übergegangen, als Metallfolien sehr lange, auf Spulen aufgewickelte Metallbänder zu verwenden, die beim Durchlaufen zwischen einer Schneidwalze und einer Anpresswalze mit den notwendigen Einschnitten versehen wurden.

Verlaufen diese Einschnitte in Längsrichtung des Metallbandes, so erfolgt die anschließende Streckung in Querrichtung des Bandes, jedoch können die Einschnitte auch quer zur Längsrichtung des Bandes liegen, so daß eine Streckung in Längsrichtung des Bandes zu erfolgen hat. Selbstverständlich ist auch eine Mischform denkbar, bei der die Einschnitte schräg zur Längsrichtung des Folienbandes verlaufen würden. Für die folgenden Erläuterungen wird von längs, also parallel zur Längsachse des Bandes verlaufenden Schnitten,ausgegangen.

Dabei haben beide Walzen jeweils zylindrische Form und weisen in ihren Mantelflächen eine Vielzahl von ringförmigen Nuten auf, zwischen denen ebenfalls ringförmige Stege stehenbleiben. Bei der Schneidwalze wirken diese Stege als Schneidstege, die beim Hineinlaufen in die Nuten der Anpresswalze ein abschnittweises Abscheren (Einschnitte) der dazwischenliegenden Metallfolie zwischen der Kante der Schneidstege der Schneidwalze und der Kante der Stege der Anpresswalze bewirken. Auf diese Weise wird bei Schneidstegen mit durchgehend rechteckigem Querschnitt, also geraden Schneidkanten, aus dem ursprünglichen Metallband eine Reihe von parallelen, schmalen Metallstreifen entstehen, die keine Verbindung untereinander aufweisen. Um dies zu vermeiden, müssen die Schneidkanten an den Schneidstegen der Schneidwalze unterbrochen sein, so daß beim Hineinlaufen der Schneidstege in die Nuten der Anpresswalze nur einzelne Abschnitte der Schneidkanten sehr nahe an den Kanten der Stege der Anpresswalze entlanggleiten und damit die Metallfolie abscheren. In den dazwischenliegenden Bereichen der Stege der Schneidwalze muß die Möglichkeit bestehen, daß die Metallfolie von den Stegen der Schneidwalze in die Nuten der Antriebswalze hineingedrückt werden, so daß es in diesem Bereich zu keinem Abscheren der Metallfolie kommt.

Laufen bei einer Weiterdrehung von Schneid- und Anpresswalze Stege und Nuten der beiden Walzen wieder auseinander, so darf sich die geschnittene Metallfolie nicht in den Nuten der Anpresswalze festklemmen, sondern muß problemlos aus diesen herauslaufen, ohne ein zusätzliches Abreißen der Stege der geschnittenen Metallfolie.

Dies wurde in der Vergangenheit durch die Anordnung von Leitbürsten und ähnlichen Vorrichtungen am Auslauf der Metallfolie zwischen Schneidwalze und Anpresswalze versucht, gelang jedoch meist nicht optimal, da sich die Metallstege oft in den rechteckigen Aussparungen der Schneidstege der Schneidwalzen verhakten, welche zur Unterbrechung des Schneidvorganges in den Schneidstegen vorhanden sein mußten.

Nach dem kontinuierlichen Schneiden der Metallfolien war es nun auch notwendig, das Strecken der geschnittenen Metallfolie in Querrichtung sowie das dadurch bedingte Verkürzen in Längsrichtung kontinuierlich durchzuführen. Hierzu wurde versucht, das aus der Schneideinheit herauslaufende Folienband an seinen Rändern zu erfassen und weiter zu transportieren und dadurch eine Dehnung in Querrichtung zu erzielen, daß sich entweder diese Greifvorrichtungen nicht parallel sondern auseinander bewegten oder daß zwischen den an den Rändern der Folie angeordneten Greifvorrichtungen aus der Ebene der Metallfolie ein bewegliches oder unbewegliches Hindernis nach oben schräg herausragte, auf welches beim Längstransport der Metallfolie diese auflaufen mußte, so daß keine gerade und kurze Querverbindung zwischen den Rändern der Metallfolie mehr vorhanden war und auf diese Weise bzw. durch Kombination beider Möglichkeiten eine Dehnung quer zur Längsrichtung der Metallfolie erzielt wurde. Falls dieses Hindernis unbeweglich war, so handelte es sich meist um eine nasenförmige Auflauffläche. Da in diesem Fall jedoch eine Reibung zwischen der Metallfolie und dieser Auflauffläche stattfand, ergab sich folglich auch des öfteren eine Deformierung bzw. ein Abreißen des Metallbandes, oder es erfolgte gar keine Streckung, da das Material aus der seitlichen Führung ausriß.

Darüber hinaus konnte auch das randseitige Ergreifen der Metallfolie bisher nicht zufriedenstellend gelöst werden, da z.B. der Randbereich des Folienbandes abreißt oder aber aus der seitlichen Halterung durch die Ketten herausgleitet. Hierfür wurden bisher an jedem Rand der Metallfolie zwei oberhalb und unterhalb der Metallfolie angeordnete Reinolds-Förderketten verwendet, welche im Bereich der Metallfolie eng aneinanderliegend diese ergreifen und in Längsrichtung weiter transportieren.

Abgesehen davon, daß solche Reinolds-Förderketten relativ teuer sind, war durch den erheblichen Verschleiß dieser Ketten auch eine häufige Unterbrechung des Betriebes der Streckeinheit zum Auswechseln der Ketten notwendig,und des weiteren war dennoch häufig das Festhalten der Metallfolie nicht zufriedenstellend erfolgt, da die Metallfolie entweder durch die Reinolds-Förderketten beschädigt wurden oder die Halterung zwischen diesen Ketten nicht fest genug war, um eine Streckung in Querrichtung zu ermöglichen, da die Metallfolie einfach zwischen den beiden Ketten herausgezogen wurde.

Es ist daher die Aufgabe der Erfindung, eine Vorrichtung zur Herstellung von Streckmaterial zur Verfügung zu stellen, die problemlos und zufriedenstellend arbeitet, insbesondere die genannten Nachteile des Standes der Technik vermeidet.

Diese Aufgabe wird durch die Vorrichtung nach Anspruch 1 und die Weiterbildungen nach den Untersprüchen gelöst.

Die Unterbrechung der Schnitte in der Metallfolie, die durch die Schneidkanten der Schneidstege der Schneidwalze erzeugt werden, geschieht ja üblicherweise dadurch, daß in die Mantelfläche der Schneidwalze nicht nur eine Vielzahl von ringförmigen Nuten mit im wesentlichen rechteckigem Querschnitt eingebracht werden, sondern dadurch, daß die zwischen diesen Nuten bestehend bleibenden Schneidstege jeweils zwei Flanken aufweisen, die mit der Mantelfläche der Schneidwalze die beiden Schneidkanten jedes Schneidsteges bilden. Diese Schneidkanten müssen unterbrochen werden, um keinen durchgehenden Schnitt in Längsrichtung in der Metallfolie zu erzeugen, sondern eine Vielzahl von einzelnen, unterbrochenen Schnitten. Zu diesem Zweck werden in die Flanken der Schneidstege jeweils Ausnehmungen eingearbeitet, die bis in den Bereich der Mantelfläche der Schneidwalze , also die Umfangsfläche des Schneidsteges hineinragen und somit in dieser Umfangsfläche eine Aussparung bilden, welche die Schneidkante unterbricht. Eine Vorrichtung dieser Art, die die Kombination von Merhmalen nach dem Oberbegriff von Anspruch 1 aufweist, wird in der DE-A-3 504 136 offenbart.

Üblicherweise werden Schneidwalzen nicht aus einem einstückigen Zylinder hergestellt, sondern durch Aneinanderreihung von dünnen Scheiben mit abwechselnd kleinerem und größerem Durchmesser auf einer gemeinsamen Welle, welche konzentrisch zur Drehachse der Schneidwalze liegt, so daß die einzelnen Scheiben jeweils die Schneidstege bzw. den Grund der dazwischenliegenden Nuten bilden. Die angesprochenen Ausnehmungen in den Flanken der Schneidstege werden meist dadurch erzeugt, daß in den Flanken der die Schneidstege bildenden Scheiben mittels eines Fräsers Ausnehmungen erzeugt werden, welcher eine solche Form aufweist, daß die in der Umfangsfläche des Schneidsteges bewirkte Aussparung rechtwinkligen Querschnitt aufweist. Bei einstückig ausgebildeten Schneidwalzen werden die Ausnehmungen durch Erodieren erzeugt. Daher gab es hierbei immer wieder Beschädigungen der Metallfolie oder gar ein Umwickeln der Schneidwalze oder auch der Anpresswalze. Hiergegen blieben auch Bürsten, Leitbleche und andere Hilfsmittel zur Abnahme des geschnittenen Metallbandes aus der Schneideinheit meist wirkungslos.

Beim Gegenstand der Erfindung wurden die Ausnehmungen in den Flanken der Schneidstege aus diesem Grunde anders gestaltet, und zwar so, daß deren Querschnitt,also die in der Umfangsfläche des Schneidsteges sichtbare Aussparung nicht einen rechteckigen sondern einen trapezförmigen Querschnitt aufweist, wobei die Basis des Trapezes auf der durchgezogenen Schneidkante liegt. Mit einer solchen Form der Aussparung tritt ein Verhaken bzw. Festklemmen des geschnittenen Metallbandes in der Schneidwalze nicht mehr auf, wobei sich eine Neigung der Trapezseiten der Aussparung gegenüber der Basis des Trapezes von 40 - 75°, insbesondere 45° als am günstigsten erwiesen hat. Der Auslauf der geschnittenen Metallfolie aus einer solcherart gestalteten Schneidwalze, egal ob diese aus einzelnen, Schneidstege und Böden der Nuten bildenden Scheiben bestand oder einstückig hergestellt war, gestaltet sich problemlos. Unterstützend werden im Bereich der Schneideinheit noch Führungsorgane installiert, z.B. parallel dicht über und unter der Folie in Längsrichtung gespannte Drähte, die also in den Nuten von Schneid- und Anpresswalze waagrecht durchlaufen.

Ebenso war ein Auskleiden der Nuten der Schneidwalze und evtl. der Anpresswalze bis zu einer gewissen Höhe mit elastischem Material wie etwa Gummi, welches nach dem Schnitt die Metallfolie aus den Nuten herausdrücken sollte, nur ergänzend vorteilhaft.

Dagegen erweistes sich als vorteilhaft, die Nuten der Anpresswalze teilweise mit einem solchen elastischem Material zu füllen, da auf diese Weise die Verhaftung der geschnittenen Folie sogar in den Nuten der Antriebswalze vermieden werden kann,obwohl die Verhaftung noch wesentlich geringer ist als in den Nuten einer Schneidwalze nach dem Stand der Technik.

Des weiteren betreffen Weiterbildungen der Erfindung auch Verbesserungen an der Streckeinheit, mittels welcher das geschnittene, bandförmige Material, bei dem es sich nicht unbedingt um Metall sondern beispielsweise auch um Kunststofffolie handeln könnte, quer zur Längsrichtung der Einschnitte gedehnt werden soll, wodurch automatisch eine Verkürzung in Längsrichtung des Bandes bzw. der Einschnitte eintritt. Gegenüber dem Stand der Technik, bei dem das geschnittene Metallband an seinen Rändern gehalten und weiter-transportiert wird, während es in der Mitte auf einen gegenüber der Ebene des geschnittenen Metallbandes unter einem spitzen Winkel nach oben gerichteten Auflaufkörper läuft, haben sich folgende Verbesserungen als vorteilhaft erwiesen:
Zunächst wird anstelle eines Auflaufkörpers ein umlaufendes, im wesentlicher einstückiges Band gewählt, welches vorzugsweise einen runden Querschnitt aufweist. Dieses Band besteht vorzugsweise aus einem Material, welches gegenüber dem Material des geschnittenen Bandes eine relativ hohe Reibung aufweist, so daß für den Fall, daß dieses umlaufende Band eine höhere Geschwindigkeit besitzt als die Auflaufgeschwindigkeit des Metallbandes, das Metallband im mittleren Bereich von diesem umlaufenden Riemen aufgrund der guten Haftung zwischen Metallband und Riemen sogar nach oben gezogen wird. Jedoch sollte in aller Regel angestrebt werden, daß die Geschwindigkeit des Riemens mit der Auflaufgeschwindigkeit der Folie übereinstimmt, wodurch am besten Verzug und Beschädigung der Folie vermieden werden.

Doch auch die randseitige Halterung der bandförmigen, geschnittenen Folie konnte verbessert werden. Beim Stand der Technik geschieht dies vorzugsweise durch sog. Reinolds-Förderketten, also Gliederketten, welche speziell geformte Glieder aufweisen, die aus einem harten Kunststoff bestehen. Diese Reinolds-Förderketten sind teuer und unterliegen gerade wegen der Härte ihres Materials einem höheren Verschleiß als ein flexibles, anpassungsfähigeres Material, und zusätzlich kann bei einer für das Halten der Folie ausreichenden Anpresskraft sehr leicht eine Beschädigung oder gar ein Ausreißen der Metallfolie im Bereich der Ränder vorkommen.

Gemäß einem Ausführungsbeispiel der Erfindung werden anstatt solcher Förderketten jeweils Zahnriemen verwendet,bei denen zumindest die Oberfläche aus Gummi oder gummiähnlichem, relativ elastischem Material bestehen, und wobei die Zähne des Zahnriemens nach außen gerichtet sind, so daß die Folie an den Rändern jeweils zwischen dem Untertrumm des einen darüber laufenden Zahnriemens und dem Obertrumm des einen darunter laufenden Zahnriemens gehalten und weitertransportiert wird, wobei diese über eine gewisse Strecke parallel laufen, um das Ineinandergreifen von Zähnen und Zahnlücken der beiden Riemen zu ermöglichen.

Dabei haben sich besonders Gewebezahnriemen aus einer Kunststoff-Textil-Mischung als vorteilhaft erwiesen. Selbstverständlich muß hierfür eine solche Zahnform bei dem Zahnriemen gewählt werden, bei denen die Form der Zähne denen der Zahnlücken möglichst genau entspricht. Des weiteren ist durch ausreichende Spannung der Zahnriemen oder auch durch mechanische Unterstützung beispielsweise durch Stützvorrichtungen, über die die greifenden Trümmer der Zahnriemen laufen, eine ausreichende Gegeneinanderpressung der beiden Riemen anzustreben, so daß die Haltekraft der Folie ausreichend groß ist.

Eine solche seitliche Halterung der geschnittenen Metallfolie zwischen Zahnriemen bietet jedoch gegenüber den Reinolds-Förderketten, die ja an ihrer Anlagefläche gegenüber den Metallfolien im wesentlichen eben sind, einen zusätzlichen, ganz entscheidenden Vorteil:
Da bei einem Strecken der geschnittenen, bandförmigen Metallfolie quer zur Längsrichtung nicht nur eine Verbreiterung sondern in Längsrichtung auch eine Verkürzung der Folie eintritt, muß bei kontinuierlich arbeitender Vorrichtung und hintereinander angeordneter, über die Metallfolie verbundener Schneid- und Streckeinheit dafür gesorgt werden, daß während des Streckvorganges eine Erniedrigung der Durchlaufgeschwindigkeit der metallischen Folie entsprechend der beim Strecken erfolgten Längenverkürzung des Bandes eintritt. Da eine Folie, die von zwei ineinanderlaufenden Zahnriemen erfaßt wird, den Zickzackweg von Zähnen und Zahnlücken mitmachen muß, werden über eine bestimmte Strecke des Zahnriemens eine von der Zahnhöhe des Zahnriemens abhängige, jedoch auf jeden Fall größere Länge der bandförmigen Folie gehalten. Deshalb kann eine mit einer Geschwindigkeit V1 aus der Schneideinheit einlaufende, bandförmige Folie mittels mit geringerer Geschwindigkeit V2 laufender Zahnriemen erfaßt werden, ohne daß es zu einem Zug oder andererseits zu einem Stau des geschnittenen, bandförmigen Materials kommt. Bei entsprechender Wahl der Zahnform der Zahnriemen, also der Zahnhöhe und des Zahnabstandes, kann auf diese Art und Weise die Verkürzung der Folie in Längsrichtung gerade kompensiert werden, so daß am Auslauf der Streckeinheit, also am Ende der ineinandergreifenden Zahnriemen, aufgrund der Verkürzung der Folie in Längsrichtung gerade eine solche Geschwindigkeit des fertigen Streckmetalls gegeben ist, wie sie der Geschwindigkeit der Zahnriemen und damit der Auslaufgeschwindigkeit aus der Streckeinheit entspricht.

Bei Verwendung von Halte- und Fördermitteln, die eben an der Folie anliegen, stimmen die Geschwindigkeiten dieser Halte- und Fördermittel logischerweise entweder am Einlauf oder am Auslauf der Streckeinheit mit der des zu bearbeitenden Materiales überein bzw. an irgendeinem dazwischenliegenden Punkt, eine vorrichtungsimmanente Reduzierung der Durchlaufgeschwindigkeit des zu bearbeitenden, bandförmigen Materials ist jedoch nicht gegeben.

Vorteilhafte Ausführungsformen gemäß der Erfindung werden im folgenden anhand der Zeichnungen beispielhaft näher beschrieben.
Es zeigen:
- Figur 1: eine perspektivische Darstellung der hintereinander aufgebauten Schneideinheit und Streckeinheit;
- Figur 2: eine abgewickelte Darstellung der Mantelfläche der Schneidwalze;
- Figur 3: eine Schnittdarstellung durch Schneid- und Anpresswalze entlang Schnitt A-A der Figuren 1 und 2, wobei Schneidwalze und Anpresswalze nicht, wie im Betrieb üblich, ineinandergreifen, sondern der besseren Übersichtlichkeit halber mit Abstand voneinander dargestellt sind und
- Figur 4: eine Aufsicht auf die Streckeinheit, wobei sich die zu streckende Folie, ebenso wie bei Figur 1 erst am Einlauf der Streckeinheit befindet.
- Figur 5: eine Detaildarstellung aus Figur 2.

Figur 1 zeigt, hintereinander angeordnet, ein Schneideinheit 2 sowie eine Streckeinheit 3, wobei angedeutet ist, daß diese beiden Einheiten zwar bei kontinuierlichem Durchlauf der Folie 1 hintereinander angeordnet sein müssen, jedoch nicht unmittelbar hintereinander, da dazwischen weitere Einrichtungen, beispielsweise Zählwerk, Kontrollvorrichtungen, Ausrichte-und Umlenkvorrichtung zwischengeschaltet sein können.

Beide, Schneideinheit 2 und Streckeinheit 3,können auf einem einheitlichen Grundgestell 6 montiert sein oder auch an unterschiedlichen Stellen und unterschiedlichen Grundgestellen, je nach Erfordernis des Produktionsablaufes.

Die Lage und gegenseitige Ausrichtung der Aggregate hängen von Position und Durchlaufrichtung der zu bearbeitenden Folie 1 ab, welche in der dargestellten Ausführungsform waagerecht von links nach rechts durchläuft. Daher besteht die Schneideinheit 2 aus waagerecht übereinander angeordneter Anpresswalze 5 sowie Schneidwalze 4, welche ineinandergreifen und die dazwischen durchlaufende Folie 1 mit einer Vielzahl von einzelnen, in Längsrichtung angeordneten Schnitten 7 versehen. Schneidwalze 4 und Anpresswalze 5 sind beiderseits in Lagerblöcken 19 gelagert, welche auf dem Grundgestell 6 montiert sind und über nicht dargestellte Antriebsaggregate, beispielsweise Elektromotoren, angetrieben werden.

Bei der hier dargestellten Schneideinheit 2 befindet sich die Anpresswalze 5 über der Schneidwalze 4, jedoch könnte die Anordnung genauso gut umgekehrt sein. Die Mantelfläche der zylindrischen Schneidwalze 4 weist eine Vielfalt von im wesentlichen ringförmigen Nuten 8 auf, zwischen denen die ebenfalls im wesentlichen ringförmigen Schneidstege 10 aufragen. Die Umfangsflächen 14 dieser Schneidstege 10 weisen in ihrer Abwicklung eine in etwa zickzackförmige Struktur auf, wie sie besser in Figur 2 zu erkennen ist. Dies rührt daher, daß in die Mantelfläche 9 der Schneidwalze 4 nicht nur eine Vielzahl von Nuten 8 mit im wesentlichen rechteckigem Querschnitt ringförmig angeordnet sind, zwischen denen ebenfalls ringförmige, also konzentrisch zur Drehachse der Schneidwalze 4 verlaufende, Schneidstege 10 stehen bleiben, sondern weiterhin in die Flanken 15 dieser Schneidstege 10 Ausnehmungen 12 eingearbeitet sind, die sich bis in die Umfangsfläche 14 der Schneidstege 10 hinein erstrecken, und daher aus diesen ringförmigen Umfangflächen 14 der Schneidstege 10 Aussparungen 13 ausgenommen werden, so daß die ursprünglich ringförmige Form der Umfangsflächen 14 der Schneidstege 10 durch seitliche Aussparungen verändert wird. Dadurch werden auch die Schneidkanten 11 unterbrochen, die ohne die Aussparungen 13 durchgehend Ringform hätten, wodurch erst die Erzeugung einzelner, unterbrochener Schnitte 7 in Transportlängsrichtung 38 der bandförmigen Folie 1 möglich werden. Im vorliegenden Fall, siehe Figur 1 und Figur 2, ist jeweils nur eine Schneidkante 11 jedes Schneidsteges 10 durch Aussparungen 13 unterbrochen. Die durch Aussparungen 13 unterbrochenen Schneidkanten 11 zweier benachbarter Schneidstege 10 sind jeweils einander zugekehrt.
Die Schneidstege 10 sind so breit, daß sie genau in die ebenfalls ringförmig in die Mantelfläche 9 der Anpresswalze 5 eingebrachten Nuten 18 passen, so daß beim Betrieb der Schneideinheit 2 die Schneidstege 10 der Schneidwalze 4 teilweise in die Nuten 18 der Anpresswalze 5 hineinragen und ebenso die zwischen den Nuten 18 der Anpresswalze 5 aufragenden Stege in die Nuten 8 der Schneidwalze. Dadurch wird, bei gemeinsamer Drehung von Schneidwalze 4 und Anpresswalze 5 und Durchlauf der bandförmigen, metallischen Folie 1 zwischen diesen beiden Walzen ein Abscheren der Folie 1 zwischen den Schneidkanten 11 der Schneidwalze und den dagegen wirkenden Kanten der Stege der Anpresswalze bewirkt. Die solchermaßen mit einer Vielzahl von einzelnen, in Transportlängsrichtung 38 und zueinander versetzt angeordneten Schnitten 7 versehene Folie 1 läuft entweder unmittelbar anschließend oder nach Zwischenschaltung weiterer Aggregate zum Strecken quer zur Transportlängsrichtung 38 in die Streckeinheit 3. Diese besteht aus je zwei ineinanderlaufenden Zahnriemen 30 im Bereich der Ränder 34 der Folie 1. Dabei ist jeweils einer der Zahnriemen 30 oberhalb bzw. unterhalb der Folie 1 angeordnet und über wenigstens zwei Rollen 31 so geführt, daß das Untertrumm der oberen Zahnriemen 30 sowie das Obertrumm der unteren Zahnriemen 30 jeweils parallel zur Folie 1 und parallel zum anderen Zahnriemen 30 verläuft. Da die Zahnung der Zahriemen 30 so gewählt ist, daß die Größe der Zähne 32 der der Zahnzwischenräume 33 entspricht, greifen wegen entsprechender Wahl des Abstandes von der jeweils oberen zur jeweils unteren Rolle 31 das Untertrumm des oberen Zahnriemens 30 und das Obertrumm des unteren Zahnriemens 30 aufgrund ihrer nach außen gerichteten Zähne 32 ineinander. Dabei ist durch ausreichende Spannung der Zahnriemen 30 durch die Rollen 31 gesichert, daß auf der gesamten Länge des Ineinandergreifens eine ausreichend hohe Anpresskraft der beiden Zahnriemen 30 vorhanden ist, um die dazwischen gefaßten Ränder 34 der Folie 1 nicht nur in Transportlängsrichtung 38 zu halten und zu transportieren sondern auch ein ausreichendes Festhalten quer zur Transportlängsrichtung 38 für die beabsichtigte Streckung in dieser Richtung zu bewirken.

Diese Streckung wird dadurch vollzogen, daß, bei Betrachtung der Streckeinheit 3 in einer Aufsicht, wie in Figur 4 dargestellt, etwa in der Mitte zwischen den Zahnriemen 30 und parallel zu diesen ein Riemen 35 über wenigstens zwei Rollen 31 umläuft, dessen Umlaufebene 36 etwa in Transportlängsrichtung 38 der Folie 1, jedoch senkrecht zur Ebene der Folie 1 verläuft. Das Obertrumm 39 dieses Riemens 35 verläuft dabei von unterhalb der Ebene der Folie 1 schräg nach oben, so daß es mit der Transportlängsrichtung 38 einen spitzen Winkel 40 bildet, der vorzugsweise einer Steigung des Obertrumms 39 gegenüber der Ebene der Folie 1 von 1:2 bis 1:4, vorzugsweise 1 : 3, entspricht. Die Rollen 31, mittels derer dieser Riemen 35 gespannt wird.
sind ebenfalls wiederum in Lagerblöcken 19 gelagert, welche auf dem Grundgestell 6 montiert sind. Ebenso wird auch dieser Riemen 35 mittels Antriebsaggregaten, vorzugsweise Elektromotoren, so angetrieben, daß sich das Obertrumm 39 des Riemens 35 schräg nach rechts oben bewegt, also mit der Laufrichtung der Folie 1.

Wird nun bei Betrieb der Streckeinheit 3 die Folie 1 an ihren Rändern 34 durch die Paare der Zahnriemen 30 erfaßt und in Transportlängsrichtung 38 weiter befördert, so tritt durch das Auflaufen der Folie 1 auf das Obertrumm 39 des Riemens 35 eine Streckung der Folie 1 quer zur Transportlängsrichtung ein, und zwar mit zunehmendem Anstieg des Obertrumms 39 des Riemens 35, der vorzugsweise einen runden Querschnitt hat mit einem Durchmesser der Größenordnung von 25 mm. Um ein problemloses Auflaufen der Metallfolie 1 auf den Riemen 35 sicherzustellen, sollte die Geschwindigkeit des Riemens 35 mindestens der der Zahnriemen 30 entsprechen und als Material für den Riemen 35 sollte Kunststoff oder Gummi gewählt werden, um eine ausreichende Reibung und damit Mitnahme zwischen dem Riemen 35 und dem zu schneidenden Material der Folie 1 zu gewährleisten.

Bei der Wahl der Zahnriemen 30 ist es zweckmäßig zu beachten, daß nicht nur ein solches Zahnprofil gewählt wurde, daß ein Ineinanderpassen von Zähnen 32 und Zahnzwischenräumen 33 der zugeordneten Zahnriemen 30 gewährleistet ist, sondern es muß auch die Härte des Zahnriemenmaterials sorgfältig gewählt werden, um eine ausreichende Haltekraft gegenüber der Folie 1 zu gewährleisten. Hierbei hat sich am vorteilhaftesten die Wahl von Gummizahnriemen mit einer Härte von etwa 60 shore erwiesen.

Bei einer solchen Parameterwahl lassen sich mit der dargestellten Vorrichtung zur Herstellung von Streckmaterial problemlos z.B. Aluminiumfolien von 3/100 bis zu 12/100 Dicke schneiden und strecken.

Selbstverständlich muß hierzu, um ein kontinuierliches Zusammenwirken von Schneideinheit 2 und Streckeinheit 3 zu gewährleisten, die Umlaufgeschwindigkeit der Zahnriemen 30 sowie des Riemens 35 auf die Umlaufgeschwindigkeit von Schneidwalze 4 und Anpresswalze 5 abgestimmt werden. Aufgrund der Faltung der Folie 1 um die Zähne der Zahnriemen 30 ergibt sich als Umlaufgeschwindigkeit der Zahnriemen 30 eine geringere Umlaufgeschwindigkeit als die Geschwindigkeit der ankommenden, geschnittenen Folie 1, jedoch hängt das Maß der Reduzierung von Abstand und Höhe der Zähne 32 der Zahnriemen 30 ab.

Sowohl in der rechten Hälfte der Figur 1 als auch in Figur 4 ist die Folie 1 lediglich bis zum Anfang der Streckeinheit 3 eingezogen dargestellt, um die Darstellung der übrigen Vorrichtungsteile nicht zu behindern.

Weiterhin enthalten die Figuren 2 und 3 Detaildarstellungen der Schneidwalze 4. Figur 2 zeigt eine abgewickelte Darstellung der Mantelfläche 9 der Schneidwalze 4, also genauer gesagt der Umfangsfläche 14 der Schneidstege 10 der Schneidwalze 4, wie sie zwischen den ringförmigen und konzentrisch zur Drehachse der Schneidwalze 4 angeordneten Nuten 8 stehenbleiben, welche vorzugsweise einen rechtwinkligen Querschnitt aufweisen, wie am besten in Figur 3 zu erkennen ist.

Diese Schneidstege 10 weisen je zwei Flanken 15 auf, welche mittels der Umfangflächen 14 der Schneidstege 10 die ringförmigen Schneidkanten 11 bilden, welche im Zusammenwirken mit den Flanken der Nuten 18 der Anpresswalze 5 ein Abscheren des zu schneidenden Materials, also der Folie 1, bewirken. Allerdings müssen hierzu Schneidwalze 4 und Anpresswalze 5 so nahe zugeordnet sein, daß Nuten 8 bzw. 18 sowie die dazwischenliegenden Stege der beiden Walzen teilweise ineinandergreifen. Demgegenüber sind Schneidwalze 4 und Anpresswalze 5 in Figur 3 räumlich getrennt voneinander dargestellt, um die Bezeichnung und Darstellung der einzelnen Flächen und Kanten zu erleichtern.

Die in der Figur 2 zu erkennenden Aussparungen 13 der Umfangsflächen 14 der Schneidwalze 1 ergeben sich durch die in Figur 3 zu erkennenden Ausnehmungen 12, wie sie in den Flanken 15 der Schneidstege 10 angebracht sind. Diese ragen auch in die Umfangsfläche 14 der Schneidstege 10 hinein und ergeben damit die Aussparungen 13.

Für die Wirkung bezüglich der Folie 1 kommt es dabei hauptsächlich auf die Form der Aussparung 13 an, wie sie in Figur 2 zu erkennen ist, und weniger auf den Verlauf der Ausnehmung 12 im unteren Bereich der Flanken 15 der Figur 3.

Die in Figur 3 dargestellte Form der Ausnehmungen 12 ergibt sich vorzugsweise dann, wenn die Schneidwalze 4, wie in Figur 3 dargestellt, aus einzelnen Scheiben von abwechselnd größerem und kleinerem Durchmesser besteht, welche in axialer Richtung hintereinander angeordnet zur Schneidwalze 4 verbunden werden. Vor diesem Zusammenbau werden dabei die besagten Ausnehmungen 12 in den Flanken 15 der Scheiben angebracht, welche später die Schneidstege 10 bilden,und zwar mittels eines Scheibenfräsers, so daß sich der bogenförmige Auslauf der Ausnehmungen 12 im unteren Bereich der Flanken 15 ergibt. Allerdings können diese Ausnehmungen 12 auch auf andere Art und Weise hergestellt werden, was hauptsächlich dann erforderforderlich ist, wenn die Schneidwalze 4 nicht aus einzelnen Scheiben aufgebaut ist sondern aus einem einstückigen, zylindrischen Teil gefertigt wird.

Ebenso ist in Figur 3, die eine Schnittdarstellung entlang der Linien A-A der Figuren 1 bzw. 2 darstellt, zu erkennen, daß die Nuten 18 der Anpresswalze 5 teilweise mit Gummi 17 angefüllt sind, welcher während des Schnittes der Folie 1 durch Einwirkung durch die Schneidstege 10 zusammengepreßt wird, anschließend jedoch durch seine Ausdehnung in den ursprünglichen Zustand die teilweise in der Nut 18 liegende Folie 1 aus dieser herausdrückt.

Beim Stand der Technik war es dagegen notwendig, in den Nuten 8 der Schneidwalze 4 Gummi oder anderes elastisches Material anzuordnen, um die Folie 1 aus diesen Nuten 8 herauszudrücken, da die Folie 1 sich oft in den Ausnehmungen 12 der Schneidstege 10 verhakte, so daß beim Auslauf aus der Schneideinheit 2 zusätzliche, unbeabsichtigte Risse in der Folie 1 auftraten, wodurch oft Querverbindungen unterbrochen wurden oder gar die ganze Folie 1 zerriß, so daß eine Weiterverarbeitung zu Streckmetall nicht möglich war. Solche Störungen sind besonders bei kontinuierlichem Verfahrensablauf äußerst störend, da es, zusammen mit eventuellen Störungen der Streckeinheit 3 zu sehr häufigen Stillständen der Gesamtanlage kommt bzw. zu einer hohen Ausschußrate.

Dieses Verhaken der Folie 1 in den Ausnehmungen 12 scheint dadurch begründet zu sein, daß beim Stand der Technik die durch die Ausnehmungen 12 erzeugten Aussparungen 13 in den Umfangsflächen 14 rechteckigen Querschnitt besassen.

Gemäß der Erfindung werden diese Ausnehmungen 12 dagegen so gestaltet, daß ihr Querschnitt und damit die Aussparung 13 in der Umfangsfläche 14 der Schneidstege 10 trapezförmig ist, wobei die Basis des Trapezes auf der Linie der durchgezogenen Schneidkanten 11 liegt.Die Seiten 41 dieses Trapezes der Aussparung 13 sind vorzugsweise um den gleichen Winkel 43, und zwar vorzugsweise um 40° bis 75°, insbesondere 45°, gegenüber der Basis 42 des Trapezes geneigt, wie in Figur 5 dargestellt.
Durch diese schräge Stellung der Seiten der Ausnehmungen 12 läuft die Folie 1 so problemlos und rißfrei aus der Schneideinheit aus, daß sowohl die elastischen Einlagen in den Nuten 8 der Schneidwalze 4 als auch die am Auslauf aus der Schneideinheit verwendeten Abstreifbürsten und andere Führungsvorrichtungen sowie die Gummieinlagen der Schneidwalzen nur als weitere Optimierungen vorgesehen werden können.

## Patentansprüche

1. Vorrichtung zur Herstellung von Streckmaterial aus einer Folie (1), insbesondere von Streckmetall aus einer Aluminiumfolie, mit einer Schneideinheit (2) zur kontinuierlichen Erzeugung von einzelnen, unterbrochenen Schnitten (7) in einer Folie, wobei die Schneideinheit (2) aus einer Schneidwalze (4) und einer Anpreßwalze (5) besteht, und einer Streckeinheit (3) zur Streckung der mit Schnitten (7) versehenen Folie quer zur Längsrichtung der Schnitte (7), wobei die Schneidwalze (4) der Schneideinheit (2) im wesentlichen zylindrisch ist und eine Vielzahl von Nuten (8) mit rechteckigem Querschnitt in der Wandfläche (9) aufweist, so daß zwischen den Nuten (8) Schneidstege (10) gebildet sind, und die Schneidstege (10) in den Flanken (15) Ausnehmungen (12) aufweisen, die bis in die Umfangsbleche (14) der Schneidstege (10) reichen und damit jeweils eine der beiden Schneidkante (11) der Schneidstege (10) unterbrechen,
**dadurch gekennzeichnet,** daß die Ausnehmungen (12) eine solche Form haben, daß dadurch in der Umfangsfläche (14) der Schneidstege (10) Aussparungen entstehen, die bei der Abwicklung in eine Ebene die Form eines Trapezes aufweisen, dessen Basis (16) die durchgezogene Schneidkante (11) bildet, und daß die zylindrische Anpreßwalze (5) ebenfalls eine Vielzahl von ringformigen Nuten (18) aufweist, deren Anzahl und Dimensionierung so auf die Nuten (8) der Schneidwalze (4) abgestimmt ist, daß durch das Ineinanderlaufen von Nuten (8, 18) und Stegen von Schneid- und Anpreßwalze (4 und 5) die dazwischenlaufende Folie (1) geschnitten wird.

2. Vorrichtung nach Anspruch 1, bei der die Streckeinheit (3) zwei Paare von Zahnriemen (30) aufweist, die die beiden Ränder (34) der Folie (1) ergreifen und in Längsrichtung transportieren, indem über und unter jedem Rand (34) der Folie (1) je ein Zahnriemen (30) in der gleichen, senkrecht zur Folie (1) stehenden Ebene mit nach außen gerichteten Zähnen (32) umläuft, so daß der jeweils obere und untere Zahnriemen (30) über eine bestimmte Länge derart parallel geführt sind, daß deren Zähne (32) und Zahnzwischenräume (33) ineindergreift und jeweils einen Rand der Folie (1) zwischen sich halten und transportieren,
**dadurch gekennzeichnet,** daß die Querstreckung der Folie (1) durch wenigstens einen über wenigstens zwei Rollen (31) umlaufenden Riemen (35) erfolgt, dessen Umlaufebene senkrecht zur Ebene der Folie (1) und in deren Transportlängsrichtung (38) verläuft, wobei das Obertrum (39) des Riemens (35) in spitzem Winkel (40) gegenüber der Transportlängsrichtung (38) von unterhalb der Ebene der Folie (1) aus ansteigt und die Geschwindigkeit des Riemens (35) wenigstens größer als die oder gleich der der umlaufenden Folie (1) ist, wobei die Laufrichtungen übereinstimmen.

3. Vorrichtung nach Anspruch 1,
**dadurch gekennzeichnet,** daß die Seiten des Trapezes mit der Basis (16) einen Winkel von 40°bis 75° einschließen, insbesondere 45°.

4. Vorrichtung nach Anspruch 1 oder 2,
**dadurch gekennzeichnet,** daß die Seiten des Trapezes mit der Basis (16) jeweils gleiche Winkel einschließen.

5. Vorrichtung nach Anspruch 1, 2 oder 3,
**dadurch gekennzeichnet,** daß zur Führung im Bereich der Schneideinheit (2) in Längsrichtung der Folie(1) oberhalb und unterhalb derselben Drähte gespannt sind, welche sich somit in den Nuten der Schneidwalze (4) bzw der Anpresswalze (5) befinden.

6. Vorrichtung nach einem der vorhergehenden Ansprüche,
**dadurch gekennzeichnet,** daß die Nuten (18) der Anpresswalze (5) und/oder der Schneidwalze (4) wenigstens teilweise mit elastischem Material, insbesondere Gummi, angefüllt sind.

7. Vorrichtung nach Anspruch 2 oder 5,
**dadurch gekennzeichnet,** daß der Riemen (35) einen runden Querschnitt aufweist, vorzugsweise mit 30mm Durchmesser.

8. Vorrichtung nach Anspruch 2, 5 oder 6,
**dadurch gekennzeichnet,** daß der Riemen (35) mit einer Geschwindigkeit läuft, die der Auflaufgeschwindigkeit der Folie (1) entspricht.

9. Vorrichtung nach Anspruch 2 oder einem der Ansprüche 5-7,
**dadurch gekennzeichnet,** daß der Riemen (35) aus einem Material mit hohem Reibwert gegenüber dem Material der Folie besteht.

10. Vorrichtung nach Anspruch 2 oder einem der Ansprüche 5-8,
**dadurch gekennzeichnet,** daß der Riemen (35) aus Gummi und/oder PVC besteht.

11. Vorrichtung nach Anspruch 2 oder einem der Ansprüche 5-9,
**dadurch gekennzeichnet,** daß die Zahnriemen(30) eine trapezförmige Zahnform aufweisen, und die zugehörigen Zahnzwischenräume (33) nach Form und Größe den Zähnen (32) entsprechen.

12. Vorrichtung nach Anspruch 2 oder einem der Ansprüche 5-10,
**dadurch gekennzeichnet,** daß die Zahnriemen (30) aus Gummi von 50-70, insbesondere 60 shore Härte bestehen.

13. Vorrichtung nach einem der Ansprüche 2-12,
**dadurch gekennzeichnet,** daß die Folie(1) in der Streckeinheit (3) vorzugsweise um den Faktor 1,3 bis 2,0, insbesondere um den Faktor 1,8 in Querrichtung gestreckt wird.

## Claims

1. A device for producing stretched material from a foil (1), more particularly expanded metal from an aluminium foil, comprising a cutting unit (2) for continuously producing individual discontinuous cuts (7) in a foil, the cutting unit (2) comprising a cutting roller (4), a pressure roller (5) and a stretching unit (3) for stretching the foil, which is formed with cuts (7), transversely to the longitudinal direction of the cuts (7), the cutting roller (4) in the cutting unit (2) being substantially cylindrical and having a number of grooves (8) of rectangular cross-section in its wall surface (9), so that cutting webs (10) are formed between the grooves (8), and the flanks (15) of the cutting webs (10) have recesses (12) which extend into the peripheral metal sheets (14) round the cutting webs (10) and thus each interrupt one of the two cutting edges (11) of the cutting webs (10), characterised in that the recesses (12) have a shape such as to produce hollows in the peripheral surface (14) of the cutting webs (10), and the hollows, when developed in a plane, have the shape of a trapezium, the bases (16) of which forms the continuous cutting edge (11), and the cylindrical pressure roller (5) likewise has a number of annular grooves (18), the number and dimensions of which match the grooves (8) in the cutting roller (4), so that the foil (1) running between them is cut by the interlocking grooves (8, 18) and webs of the cutting and pressure rollers (4 and 5).

2. A device according to claim 1, in which the stretching unit (3) has two pairs of toothed belts (13) which grip the two edges (34) of the foil (1) and convey it in the longitudinal direction, in that a toothed belt (30) above and below each edge (34) of the foil (1) rotates in the same plane at right angles to the foil (1) and has outwardly pointing teeth (32), so that the respective upper and lower toothed belt (30) are guided parallel along a certain length, so that their teeth (32) and the spaces (33) between the teeth interlock and hold and convey an edge of the foil (1) between them, characterised in that the foil (1) is transversely stretched by at least one belt (35) rotating on at least two rollers (31), the plane of rotation of the belt extending at right angles to the plane of the foil (1) and in the longitudinal direction (38) of conveyance thereof, the upper run (39) of the belt (35) rising from under the plane of the foil (1) at an acute angle (40) relative to the longitudinal direction (38) of conveyance, and the speed of the belt (35) being at least greater than or equal to the speed of the rotating foil (1), the directions of motion coinciding.

3. A device according to claim 1, characterised in that the sides of the trapezium include an angle of 40° to 75°, more particularly 45°, with the base (16).

4. A device according to claim 1 or 2, characterised in that the sides of the trapezium include the same angles with the base (16).

5. A device according to claim 1, 2 or 3, characterised in that guiding wires are tensioned in the neighbourhood of the cutting unit (2) above and below the foil (1) in the longitudinal direction thereof, i.e. are disposed in the grooves of the cutting roller (4) or of the pressure roller (5).

6. A device according to any of the preceding claims, characterised in that the grooves (18) in the pressure roller (5) and/or the cutting roller (4) are at least partly filled with elastic material, more particularly rubber.

7. A device according to claim 2 or 5, characterised in that the belt (35) has a round cross-section, preferably 30 mm in diameter.

8. A device according to claim 2, 5 or 6, characterised in that the belt (35) runs at a speed corresponding to the speed at which the foil (1) arrives.

9. A device according to claim 2 or any of claims 5 to 7, characterised in that the belt (35) is made of a material having a high coefficient of friction compared with the material of the foil.

10. A device according to claim 2 or any of claims 5 to 8, characterised in that the belt (35) is made of rubber and/or PVC.

11. A device according to claim 2 or any of claims 5 to 9, characterised in that the toothed belt (30) has trapezoidal teeth, and the associated spaces (33) between the teeth correspond in shape and size to the teeth (32).

12. A device according to claim 2 or any of claims 5 to 10, characterised in that the toothed belt (30) is made of rubber having a Shore hardness of 50-70, more particularly 60.

13. A device according to any of claims 2 - 12, characterised in that the foil (1) in the stretching unit (3) is stretched by a factor of preferably 1.3 to 2.0, more particularly by a factor of 1.8 in the transverse direction.

## Revendications

1. Appareil pour la production de matériau déployé à partir d'une feuille (1), en particulier de métal déployé à partir d'une feuille d'aluminium, comprenant une unité de coupe (2) pour la production en continu de découpes (7) individuelles interrompues dans une feuille, l'unité de coupe (2) étant constituée d'un galet de coupe (4) et d'un galet presseur (5), et une unité d'étirage (3) afin d'étirer la feuille pourvue de découpes (7), dans le sens transversal à la direction longitudinale des découpes (7), le galet de coupe (4) de l'unité de coupe (2) étant cylindrique et comportant dans la surface de sa paroi (9) une pluralité de gorges (8) à section rectangulaire, de sorte qu'entre les gorges (8) sont formées des nervures de coupe (10), et les nervures de coupe (10) comportant dans leurs flancs (15) des évidements (12) qui s'étendent jusque dans les tôles périphériques (14) des nervures de coupe (10) et interrompent ainsi respectivement l'une des deux arêtes de coupe (11) des nervures de coupe (10),
caractérisé en ce que les évidements (12) ont une forme telle qu'il se produit de ce fait dans la surface périphérique (14) des nervures de coupe (10) des creux qui présentent en développement dans un plan la forme d'un trapèze dont la base (16) forme l'arête de coupe traversante (11), et en ce que le galet de pressage cylindrique (5) comporte également une pluralité de gorges annulaires (18) dont le nombre et la dimension sont adaptés aux gorges (8) du galet de coupe (4) de telle manière que la feuille (1) qui passe entre le galet de coupe et le galet presseur (4,5) est découpée en raison de l'interpénétration des gorges (8, 18) et des nervures du galet de coupe et du galet presseur (4 et 5).

2. Appareil selon la revendication 1, dans lequel l'unité d'étirage (3) comporte deux paires de courroies dentées (30) qui saisissent les deux bordures (34) de la feuille (1) et les transportent dans la direction longitudinale, par le fait que chaque courroie dentée (30) circule au-dessus et au-dessous de chaque bordure (34) de la feuille (1) dans le même plan perpendiculaire à la feuille (1), avec les dents (32) dirigées vers l'extérieur, de sorte que les courroies dentées (30) respectivement supérieure et inférieure sont guidées parallèlement sur une longueur déterminée, de telle manière que leurs dents (32) et leurs intervalles interdentaires (33) sont en engrènement mutuel et retiennent entre eux et transportent une bordure respective de la feuille (1),
caractérisé en ce que l'étirage transversal de la feuille (1) est assuré par au moins une courroie (35) qui circule sur au moins deux rouleaux (31), le plan de circulation de ladite courroie s'étendant perpendiculairement au plan de la feuille (1) et dans la direction longitudinale de son déplacement (38), le brin supérieur (39) de la courroie (35) s'élevant sous un angle aigu (40) par rapport à la direction longitudinale de transport (38) depuis le dessous du plan de la feuille (1), et en ce que la vitesse de la courroie (35) est au moins supérieure ou égale à celle de la feuille en circulation (1), les directions de déplacement étant coïncidentes.

3. Appareil selon la revendication 1, caractérisé en ce que les côtés du trapèze forment avec la base (16) un angle de 40 à 75°, en particulier 45°.

4. Appareil selon l'une ou l'autre des revendications 1 et 2, caractérisé en ce que les côtés du trapèze font chacun le même angle avec la base (16).

5. Appareil selon l'une quelconque des revendications 1 à 3, caractérisé en ce que, pour le guidage dans la région de l'unité de coupe (2) des fils sont tendus dans la direction longitudinale de la feuille (1) au-dessus et au-dessous de celle-ci, ces fils se trouvant ainsi dans les gorges du galet de coupe (4), ou du galet presseur (5).

6. Appareil selon l'une quelconque des revendications précédentes, caractérisé en ce que les gorges (18) du galet presseur (5) et/ou du galet de coupe (4) sont remplies au moins partiellement avec du matériau élastique, en particulier du caoutchouc.

7. Appareil selon l'une ou l'autre des revendications 2 et 5, caractérisé en ce que la courroie (35) présente une section transversale arrondie, de préférence avec un diamètre de 30 mm.

8. Appareil selon l'une quelconque des revendications 2, 5 ou 6, caractérisé en ce que la courroie (35) circule à une vitesse qui correspond à la vitesse d'arrivée de la feuille (1).

9. Appareil selon la revendication 2, ou selon l'une quelconque des revendications 5 à 7, caractérisé en ce que la courroie (35) est réalisée en un matériau à haut coefficient de friction vis-à-vis du matériau de la feuille.

10. Appareil selon la revendication 2, ou selon l'une quelconque des revendications 5 à 8, caractérisé en ce que la courroie (35) est réalisée en caoutchouc et/ou en PVC.

11. Appareil selon la revendication 2, ou selon l'une quelconque des revendications 5 à 9, caractérisé en ce que les courroies dentées (30) ont des dents de forme trapézoïdale, et en ce que les intervalles interdentaires associés (33) correspondent par leur forme et leur taille aux dents (32).

12. Appareil selon la revendication 2, ou selon l'une quelconque des revendications 5 à 10, caractérisé en ce que les courroies dentées (30) sont réalisées en caoutchouc qui présente une dureté Shore de 50 à 70, en particulier 60.

13. Appareil selon l'une quelconque des revendications 2 à 12, caractérisé en ce que la feuille (1) est étirée en direction transversale dans l'unité d'étirage (3) de préférence d'un facteur 1,3 à 2,0, en particulier du facteur 1,8.
